# EUROPÄISCHE PATENTSCHRIFT

(11) **EP 3 638 069 B1**
(45) Veröffentlichungstag und Bekanntmachung des Hinweises auf die Patenterteilung: **03.05.2023**
(21) Anmeldenummer: 18737160.4
(22) Anmeldetag: 14.06.2018
(51) Int. Cl.: A45C 13/10, A41F 1/00

(54) **VERSCHLUSSVORRICHTUNG ZUM LÖSBAREN VERBINDEN ZWEIER TEILE**
CLOSURE DEVICE FOR DETACHABLY CONNECTING TWO PARTS
DISPOSITIF DE VERROUILLAGE POUR RELIER DEUX PIÈCES DE MANIÈRE DÉTACHABLE

(30) Priorität: 16.06.2017 DE 102017210140
(43) Veröffentlichungstag der Anmeldung: 22.04.2020
(73) Patentinhaber: Fidlock GmbH, 30175 Hannover (DE)
(72) Erfinder: FIEDLER, Joachim, 30175 Hannover (DE); BOTKUS, Breido, 30175 Hannover (DE); KLEIN, Philip, 30451 Hannover (DE)
(74) Vertreter: Maikowski & Ninnemann Patentanwälte Partnerschaft mbB
(86) Internationale Anmeldenummer: PCT/EP2018/065871
(87) Internationale Veröffentlichungsnummer: WO 2018/229221

(56) Entgegenhaltungen:
- DE-U1-202009 006 189
- US-A- 3 102 314
- US-A- 4 941 236

## Beschreibung

Die Erfindung betrifft eine Verschlussvorrichtung zum lösbaren Verbinden zweier Teile miteinander nach dem Oberbegriff des Anspruchs 1.

Eine derartige Verschlussvorrichtung umfasst ein erstes Verschlussteil, das einen ersten Grundkörper, zumindest zwei an dem ersten Grundkörper geformte, erste Eingriffsabschnitte und zumindest einen an dem ersten Grundkörper angeordneten, ersten Magnetabschnitt aufweist. Die zumindest zwei ersten Eingriffsabschnitte sind entlang einer Belastungsrichtung zueinander beabstandet und bilden zwischen sich einen Zwischenraum aus. An das erste Verschlussteil kann ein zweites Verschlussteil angesetzt werden, das einen zweiten Grundkörper, zumindest einen an dem zweiten Grundkörper geformten, zweiten Eingriffsabschnitt und zumindest einen an dem zweiten Grundkörper angeordneten, zweiten Magnetabschnitt aufweist. Sind das erste Verschlussteil und das zweite Verschlussteil aneinander angesetzt worden, so ist der zumindest eine zweite Eingriffsabschnitt in einer Schließstellung zumindest teilweise von dem Zwischenraum aufgenommen derart, dass eine entlang der Belastungsrichtung wirkende Belastung zwischen dem ersten Verschlussteil und dem zweiten Verschlussteil abgestützt ist.

Das Ansetzen der Verschlussteile aneinander und der Halt in der Schließstellung wird hierbei magnetisch unterstützt durch magnetisch anziehende Wirkung der Magnetabschnitte der Verschlussteile.

Eine derartige Verschlussvorrichtung kann beispielsweise an Bekleidungsstücken, zum Beispiel einem Schuh, einem Hemd, einer Jacke oder dergleichen, zum Einsatz kommen, kann aber auch zum Beispiel an einer Tasche oder dergleichen eingesetzt werden. Hierbei ist wünschenswert, die Verschlussvorrichtung variabel anbringen zu können, ohne dass die Verschlussvorrichtung zum Beispiel den Tragekomfort für einen Nutzer nennenswert beeinträchtigt.

Eine solche Verschlussvorrichtung soll einfach zu schließen und auch einfach wieder zu öffnen sein, in der Schließstellung aber Belastungen in Scherrichtung, also entlang der Belastungsrichtung, so aufnehmen können, dass die über die Verschlussvorrichtung miteinander verbundenen Teile aufgrund der Belastung nicht ohne weiteres voneinander gelöst werden.

Die DE 20 2009 006 189 U1 offenbart einen Verbindungsmechanismus, bei dem zwei Teile aneinander angesetzt werden können, wobei diese Teile beispielsweise jeweils eine Verzahnung aufweisen, mit denen die Teile miteinander in Eingriff gebracht werden können. Die Teile können magnetisch oder magnetisierbar sein oder Magnete enthalten.

Die US 4,941,236 offenbart ein Uhrenarmband, bei dem Bandabschnitte durch in einem thermoplastischen Material eingebettete Partikel magnetisiert sind.

Bei der US 3,102,314 sind Magnetelemente als magnetisierte Streifenabschnitte gefertigt und an einem Band angeordnet.

Aufgabe der vorliegenden Erfindung ist es, eine Verschlussvorrichtung zum lösbaren Verbinden zweier Teile bereitzustellen, die variabel zum Beispiel an Bekleidungsstücken, zum Beispiel einem Schuh, einem Hemd oder einer Jacke oder dergleichen, oder auch zum Verbinden anderer Teile eingesetzt werden kann.

Diese Aufgabe wird durch einen Gegenstand mit den Merkmalen des Anspruchs 1 gelöst.

Demnach sind der erste Grundkörper und/oder der zweite Grundkörper zumindest abschnittsweise aus einem flexiblen Material gefertigt.

Dadurch, dass der erste Grundkörper und/oder der zweite Grundkörper zumindest abschnittsweise aus einem flexiblen Material gefertigt sind, können der erste Grundkörper und/oder der zweite Grundkörper jeweils variabel an einem zugeordneten Teil angeordnet werden, gegebenenfalls unter variabler Anpassung an die Form des Teils.

Unter einem flexiblen Material wird in diesem Zusammenhang ein Material verstanden, das an dem ersten Grundkörper und/oder dem zweiten Grundkörper eine elastische, biegsame Verformbarkeit bereitstellt, sodass der erste Grundkörper und/oder der zweite Grundkörper - zumindest in solchen Abschnitten, die aus dem flexiblen Material gefertigt sind - in ihrer Form flexibel angepasst werden können.

Die Verwendung eines flexiblen Materials hat zudem Auswirkungen auf den Halt der Verschlussteile aneinander. So kann durch Verwendung eines flexiblen Materials eine vorteilhafte (Haft-) Reibung zwischen den Eingriffsabschnitten der Verschlussteile in der Schließstellung bereitgestellt werden, die einen festen Halt der Verschlussteile aneinander gewährleistet.

Die Verwendung eines flexiblen Materials kann auch bewirken, dass die Verschlussvorrichtung leise zu öffnen und leise zu schließen ist.

Vorzugsweise sind die zumindest zwei ersten Eingriffsabschnitte des ersten Grundkörpers und/oder der zumindest eine zweite Eingriffsabschnitt des zweiten Grundkörpers aus dem flexiblen Material gefertigt. Zusätzlich oder alternativ kann auch ein Zwischenabschnitt des ersten Grundkörpers zwischen den zumindest zwei ersten Eingriffsabschnitten aus einem flexiblen Material gefertigt sein.

Sind die Eingriffsabschnitte aus einem flexiblen Material gefertigt, ergibt sich eine Verformbarkeit an den Eingriffsabschnitten. Ist ein Zwischenabschnitt zwischen zwei benachbarten Eingriffsabschnitten aus einem flexiblen Material gefertigt, ergibt sich eine Verformbarkeit des Grundkörpers des Verschlussteils, insbesondere für eine Krümmung betrachtet entlang der Belastungsrichtung.

Bei dem flexiblen Material kann es sich beispielsweise um ein thermoplastisches Elastomer, insbesondere ein thermoplastisches Polyurethan (kurz: TPU), oder ein synthetisches Kautschukmaterial, insbesondere Acrylnitril-Butadien-Kautschuk (kurz: NBR), handeln.

Das flexible Material kann hierbei einen Faseranteil aufweisen, zum Beispiel einen Anteil von Glasfasern, vorteilhaft mit einem Anteil von weniger als 15 Gewichtsprozent (Gew.-%, bezogen auf das Gesamtgewicht des Materials).

In einer Ausgestaltung erstrecken sich die zumindest zwei ersten Eingriffsabschnitte und/oder der zumindest eine zweite Eingriffsabschnitt in Form von Stegen quer zur Belastungsrichtung. Durch den Eingriff des zumindest einen zweiten Eingriffsabschnitts in den Zwischenraum zwischen zwei benachbarten ersten Eingriffsabschnitten wird somit eine Abstützung entgegen der Belastungsrichtung geschaffen, aufgrund derer die Verschlussteile in der Schließstellung aneinandergehalten werden. Der zumindest eine zweite Eingriffsabschnitt wird hierbei vorzugsweise formschlüssig in dem Zwischenraum zwischen zwei benachbarten ersten Eingriffsabschnitten aufgenommen und, unterstützt durch die magnetische Anziehung zwischen den Magnetabschnitten der Verschlussteile, zwischen den benachbarten ersten Eingriffsabschnitten gehalten, wobei eine (Haft-) Reibung zwischen den Eingriffsabschnitten bestehen kann, die einen Halt der Verschlussteile aneinander auch bei vergleichsweise großen Belastungen und gegebenenfalls einer Verformung an den Grundkörpern aufgrund der Belastung gewährleistet.

Die Eingriffsabschnitte in Form der Stege können geradlinig quer zur Belastungsrichtung erstreckt sein. Denkbar und möglich ist aber auch, dass die Eingriffsabschnitte in Form der Stege sich in gekrümmter Weise an dem jeweiligen Grundkörper erstrecken.

Über die Magnetabschnitte der Verschlussteile wird eine magnetische Anziehung zwischen den Verschlussteilen beim Ansetzen und in der Schließstellung bereitgestellt. An den Grundkörpern der Verschlussteile sind diskrete Magnetelemente, zum Beispiel jeweils in Form von Permanentmagnetelementen oder in Form einerseits von Permanentmagnetelementen und andererseits in Form von magnetischen Ankern (aus einem ferromagnetischen Material), angeordnet.

An jedem Grundkörper sind ein oder mehrere Magnetabschnitte in Form diskreter Magnetelemente angeordnet.

Innerhalb der zumindest zwei ersten Eingriffsabschnitte am ersten Grundkörper ist ein erster Magnetabschnitt und/oder innerhalb des zumindest einen zweiten Eingriffsabschnitts des zweiten Grundkörpers ist ein zweiter Magnetabschnitt angeordnet.

Insbesondere kann in jedem Eingriffsabschnitt ein diskretes Magnetelement angeordnet sein, sodass eine Magnetwirkung unmittelbar an und zwischen den Eingriffsabschnitten besteht. Die Magnetabschnitte können auf unterschiedliche Weise magnetisiert sein.

In einer Ausgestaltung sind der zumindest eine erste Magnetabschnitt des ersten Verschlussteils und/oder der zumindest eine zweite Magnetabschnitt des zweiten Verschlussteils entlang einer zur Belastungsrichtung kollinearen Magnetisierungsrichtung magnetisiert. Nordpole und Südpole der Magnetabschnitte sind somit entlang der Belastungsrichtung zueinander versetzt. Insbesondere dann, wenn die Magnetabschnitte unmittelbar an den Eingriffsabschnitten ausgebildet sind, ergibt sich in der Schließstellung eine magnetische Anziehung zwischen ersten Eingriffsabschnitten des ersten Verschlussteils und einem zweiten Eingriffsabschnitt des zweiten Verschlussteils entlang einer kollinear zur Belastungsrichtung gerichteten Richtung. Auf diese Weise kann beispielsweise eine vorteilhafte (Haft-) Reibung zwischen den Eingriffsabschnitten eingestellt werden.

In alternativer Ausgestaltung können die Magnetabschnitte auch senkrecht zur Belastungsrichtung, insbesondere entlang einer Schließrichtung, entlang derer die Verschlussteile zum Schließen der Verschlussvorrichtung aneinander ansetzbar sind, magnetisiert sein. In diesem Fall wirkt die magnetische Anziehung insbesondere entlang der Schließrichtung. Eine solche Magnetisierung kann z.B. dann vorteilhaft sein, wenn die Magnetabschnitte des ersten Verschlussteils unterhalb der Zwischenräume zwischen den ersten Eingriffsabschnitten angeordnet sind.

In einer Ausgestaltung weist der zumindest eine zweite Eingriffsabschnitt eine Anlagefläche auf, die in der Schließstellung zum Abstützen einer in die Belastungsrichtung an dem zweiten Verschlussteil wirkenden Belastungen in Anlage mit einem der zumindest zwei ersten Eingriffsabschnitte des ersten Verschlussteils ist. Über die Anlagefläche wird eine (Haft-) Reibung zwischen dem zweiten Eingriffsabschnitt des zweiten Verschlussteils und dem zugeordneten ersten Eingriffsabschnitt des ersten Verschlussteils bewirkt, aufgrund derer die Verschlussteile auch bei Belastung zuverlässig aneinandergehalten sind, sodass sich die Verschlussteile aufgrund der Belastung nicht ohne weiteres voneinander lösen können.

In einer Ausgestaltung ist die Anlagefläche zur Belastungsrichtung und zur Schließrichtung, entlang derer die Verschlussteile aneinander angesetzt werden können, derart geneigt, dass bei einer Belastung an dem zweiten Verschlussteil in die Belastungsrichtung der zumindest eine zweite Eingriffsabschnitt mit einer Kraftkomponente in Schließrichtung relativ zum ersten Verschlussteil belastet wird. Der Eingriff zwischen den Eingriffsabschnitten der Verschlussteile ist somit bei Belastung selbstverstärkend. Aufgrund der Neigung der Anlagefläche wirkt bei einer Belastung in die Belastungsrichtung eine (durch Vektorzerlegung erhaltene) Kraftkomponente in die Schließrichtung und somit in Richtung eines Eingriffs des zweiten Eingriffsabschnitts des zweiten Verschlussteils in den Zwischenraum zwischen benachbarten ersten Eingriffsabschnitten des ersten Verschlussteils.

Vorzugsweise weisen die Eingriffsabschnitte des ersten Verschlussteils jeweils eine komplementäre Anlagefläche zu Anlagefläche des zweiten Eingriffsabschnitts des zweiten Verschlussteils auf, sodass in der Schließstellung eine flächige Anlage zwischen den einander zugeordneten Anlageflächen besteht.

Insbesondere können die Eingriffsabschnitte des ersten Verschlussteils und des zweiten Verschlussteils jeweils im Querschnitt eine Grundform aufweisen, die der Form eines nicht rechtwinkligen Parallelogramms entspricht.

Zusätzlich oder alternativ kann zwischen den Eingriffsabschnitten auch ein Hinterschnitt gebildet sein, der die Eingriffsabschnitte in der Schließstellung entgegen der Schließrichtung aneinander hält.

In einer Ausgestaltung sind der erste Grundkörper und/oder der zweite Grundkörper, betrachtet entlang der Belastungsrichtung, gekrümmt. In einer Ebene, die durch die Belastungsrichtung und die Schließrichtung aufgespannt ist, sind der erste Grundkörper und/oder der zweite Grundkörper somit beispielsweise bogenförmig gekrümmt. Durch eine vorgegebene Krümmung (die zum Beispiel in einer Ausgangsstellung bei nichtbelasteter Verschlussvorrichtung und ohne Verformung des jeweiligen Grundkörpers) bestehen kann, können die Verschlussteile der Verschlussvorrichtung z.B. so vorgeformt sein, dass sie in günstiger Weise an miteinander zu verbindenden Teilen angebracht werden können.

Soll die Verschlussvorrichtung beispielsweise an einem Schuh eingesetzt werden, so können die Grundkörper der Verschlussteile der Verschlussvorrichtung so vorgeformt sein, dass sie an die Formgebung des Schuhs angepasst sind.

In einer Ausgestaltung sind der erste Grundkörper mit einem ersten Teil und der zweite Grundkörper mit einem zweiten Teil verbindbar. Der erste Grundkörper kann hierbei einen ersten Befestigungsabschnitt aufweisen, über den der erste Grundkörper mit dem ersten Teil zu verbinden ist, wobei der erste Befestigungsabschnitt eine entlang der Belastungsrichtung erstreckte Ebene definiert, gegenüber der ein Boden des Zwischenraums zurückversetzt ist. Zusätzlich oder alternativ kann der zweite Grundkörper einen zweiten Befestigungsabschnitt aufweisen, über den der zweite Grundkörper mit dem zweiten Teil zu verbinden ist, wobei der zweite Befestigungsabschnitt eine entlang der Belastungsrichtung erstreckte Ebene definiert, gegenüber der ein an dem zumindest einen zweiten Eingriffsabschnitt anschließender Boden zurückversetzt ist.

In diesem Fall sind z.B. die Zwischenräume zwischen den ersten Eingriffsabschnitten des ersten Grundkörpers als Vertiefungen in den ersten Grundkörper eingeformt. Über den Befestigungsabschnitt kann zum Beispiel ein textiler Abschnitt eines Bekleidungsstücks mit dem Grundkörper verbunden, zum Beispiel vernäht oder verklebt werden, sodass die Eingriffsabschnitte des ersten Grundkörpers nicht über den Befestigungsabschnitt des Bekleidungsstücks hinaus nach außen hin vorstehen. Zusätzlich oder alternativ kann auch ein Befestigungsabschnitt am zweiten Grundkörper des zweiten Verschlussteils eine Ebene zur Befestigung an dem zweiten Teil, zum Beispiel einem textilen Abschnitt, definieren, über die hinaus der zumindest eine zweite Eingriffsabschnitt nicht nach außen hin vorsteht.

Denkbar und möglich ist auch, den Boden des Zwischenraums des ersten Grundkörpers und den an den zweiten Eingriffsabschnitt anschließenden Boden des zweiten Grundkörpers jeweils gegenüber dem jeweiligen Befestigungsabschnitt zurückzuversetzen, wobei in diesem Fall die Eingriffsabschnitte jeweils teilweise im Grundkörper versenkt sind, aber noch, zum Beispiel jeweils mit ihrer halben Höhe, über den Befestigungsabschnitt hinaus nach außen hin vorstehen.

Die Aufgabe wird auch durch eine Verschlussvorrichtung zum lösbaren Verbinden zweier Teile miteinander gelöst, mit einem ersten Verschlussteil, das einen ersten Grundkörper, zumindest zwei an dem ersten Grundkörper geformte, erste Eingriffsabschnitte, die entlang einer Belastungsrichtung zueinander beabstandet sind und zwischen sich einen Zwischenraum ausbilden, und zumindest einen an dem ersten Grundkörper angeordneten, ersten Magnetabschnitt aufweist, und einem zweiten Verschlussteil, das einen zweiten Grundkörper, zumindest einen an dem zweiten Grundkörper geformten, zweiten Eingriffsabschnitt und zumindest einen an dem zweiten Grundkörper angeordneten, zweiten Magnetabschnitt aufweist, wobei das erste Verschlussteil und das zweite Verschlussteil derart aneinander ansetzbar sind, dass in einer Schließstellung der mindestens eine zweite Eingriffsabschnitt zumindest teilweise zum Abstützen einer zwischen dem ersten Verschlussteil und dem zweiten Verschlussteil entlang der Belastungsrichtung wirkenden Belastung von dem Zwischenraum aufgenommen ist, wobei in der Schließstellung der zumindest eine erste Magnetabschnitt und der zumindest eine zweite Magnetabschnitt magnetisch anziehend zusammenwirken. Dabei ist vorgesehen, dass der erste Grundkörper und/oder der zweite Grundkörper, betrachtet entlang der Belastungsrichtung, gekrümmt sind.

Dabei ist der zumindest eine erste Magnetabschnitt durch ein Magnetelement gebildet, das in einer Aufnahmeöffnung des ersten Grundkörpers aufgenommen ist, und/oder der zumindest eine zweite Magnetabschnitt ist durch ein Magnetelement gebildet, das in einer Aufnahmeöffnung des zweiten Grundkörpers aufgenommen ist, wobei innerhalb der zumindest zwei ersten Eingriffsabschnitte je ein erster Magnetabschnitt und/oder innerhalb des zumindest einen zweiten Eingriffsabschnitts ein zweiter Magnetabschnitt angeordnet ist.

Zudem wird die Aufgabe auch durch eine Verschlussvorrichtung zum lösbaren Verbinden zweier Teile miteinander gelöst, mit einem ersten Verschlussteil, das einen ersten Grundkörper, zumindest zwei an dem ersten Grundkörper geformte, erste Eingriffsabschnitte, die entlang einer Belastungsrichtung zueinander beabstandet sind und zwischen sich einen Zwischenraum ausbilden, und zumindest einen an dem ersten Grundkörper angeordneten, ersten Magnetabschnitt aufweist, und einem zweiten Verschlussteil, das einen zweiten Grundkörper, zumindest einen an dem zweiten Grundkörper geformten, zweiten Eingriffsabschnitt und zumindest einen an dem zweiten Grundkörper angeordneten, zweiten Magnetabschnitt aufweist, wobei das erste Verschlussteil und das zweite Verschlussteil derart aneinander ansetzbar sind, dass in einer Schließstellung der mindestens eine zweite Eingriffsabschnitt zumindest teilweise zum Abstützen einer zwischen dem ersten Verschlussteil und dem zweiten Verschlussteil entlang der Belastungsrichtung wirkenden Belastung von dem Zwischenraum aufgenommen ist, wobei in der Schließstellung der zumindest eine erste Magnetabschnitt und der zumindest eine zweite Magnetabschnitt magnetisch anziehend zusammenwirken. Dabei ist vorgesehen, der erste Grundkörper mit einem ersten Teil und der zweite Grundkörper mit einem zweiten Teil verbindbar ist, wobei der erste Grundkörper einen ersten Befestigungsabschnitt aufweist, über den der erste Grundkörper mit dem ersten Teil zu verbinden ist, wobei der erste Befestigungsabschnitt eine entlang der Belastungsrichtung erstreckte Ebene definiert, gegenüber der ein Boden des Zwischenraums zurückversetzt ist, und/oder der zweite Grundkörper einen zweiten Befestigungsabschnitt aufweist, über den der zweite Grundkörper mit dem zweiten Teil zu verbinden ist, wobei der zweite Befestigungsabschnitt eine entlang der Belastungsrichtung erstreckte Ebene definiert, gegenüber der ein an den zumindest einen zweiten Eingriffsabschnitt anschließender Boden zurückversetzt ist.

Dabei ist der zumindest eine erste Magnetabschnitt durch ein Magnetelement gebildet, das in einer Aufnahmeöffnung des ersten Grundkörpers aufgenommen ist, und/oder der zumindest eine zweite Magnetabschnitt ist durch ein Magnetelement gebildet, das in einer Aufnahmeöffnung des zweiten Grundkörpers aufgenommen ist, wobei innerhalb der zumindest zwei ersten Eingriffsabschnitte je ein erster Magnetabschnitt und/oder innerhalb des zumindest einen zweiten Eingriffsabschnitts ein zweiter Magnetabschnitt angeordnet ist.

Die Vorteile und vorteilhaften Ausgestaltungen, wie sie vorangehend beschrieben worden sind, finden analog auch auf diese beiden Verschlussvorrichtungen Anwendung, sodass vollumfänglich auf das vorangehend Ausgeführte verwiesen werden soll.

Verschlussvorrichtungen der vorangehend beschriebenen Art können insbesondere an einem Kleidungsstück, zum Beispiel einem Schuh, einer Jacke, einem Hemd oder dergleichen eingesetzt werden. Zudem ist auch denkbar, eine Verschlussvorrichtung der beschriebenen Art an einer Prothese, einer Orthese oder einem anderen medizinischen Hilfsmittel einzusetzen. Dies ist jedoch nicht beschränkend zu verstehen. Eine Verschlussvorrichtung der beschriebenen Art kann grundsätzlich zum Verbinden ganz beliebiger Teile miteinander verwendet werden.

Der der Erfindung zugrunde liegende Gedanke soll nachfolgend anhand der in den Figuren dargestellten Ausführungsbeispiele näher erläutert werden. Es zeigen:
- Fig. 1A: eine perspektivische Explosionsansicht eines Ausführungsbeispiels einer Verschlussvorrichtung mit Eingriffsabschnitten und Formschlussabschnitten;
- Fig. 1B-1I: Aufsichten und Schnittansichten der Verschlussvorrichtung aus Fig. 1A; und
- Fig. 2A: eine perspektivische Explosionsansicht eines Ausführungsbeispiels einer Verschlussvorrichtung mit Eingriffsabschnitten, die einen parallelogrammförmigen Querschnitt aufweisen;
- Fig. 2B-2D: Aufsichten und Schnittansichten der Verschlussvorrichtung aus Fig. 2A;
- Fig. 3: eine perspektivische Explosionsansicht eines weiteren Ausführungsbeispiels einer Verschlussvorrichtung;
- Fig. 4: eine Draufsicht auf die Verschlussvorrichtung;
- Fig. 5A: eine Schnittansicht entlang der Linie A-A gemäß Fig. 4, in einer Schließstellung der Verschlussvorrichtung;
- Fig. 5B: die Schnittansicht gemäß Fig. 5A, bei geöffneter Verschlussvorrichtung;
- Fig. 6: eine perspektivische Explosionsansicht eines weiteren Ausführungsbeispiels einer Verschlussvorrichtung;
- Fig. 7: eine Draufsicht auf die Verschlussvorrichtung;
- Fig. 8A: eine Schnittansicht der Verschlussvorrichtung entlang der Linie A-A gemäß Fig. 7, in einer Schließstellung der Verschlussvorrichtung;
- Fig. 8B: die Schnittansicht gemäß Fig. 8A, bei geöffneter Verschlussvorrichtung;
- Fig. 9: eine perspektivische Explosionsansicht eines weiteren Ausführungsbeispiels einer Verschlussvorrichtung;
- Fig. 10: eine Draufsicht auf die Verschlussvorrichtung;
- Fig. 11A: eine Schnittansicht entlang der Linie A-A gemäß Fig. 10, bei geöffneter V erschlussvorrichtung;
- Fig. 11B: eine Ansicht der Verschlussvorrichtung beim Schließen;
- Fig. 11C: eine Ansicht der Verschlussvorrichtung beim weiteren Schließen;
- Fig. 11D: eine Schnittansicht der Verschlussvorrichtung entlang der Linie A-A gemäß Fig. 10 bei geschlossener Verschlussvorrichtung;
- Fig. 12: eine perspektivische Explosionsansicht eines weiteren Ausführungsbeispiels einer Verschlussvorrichtung;
- Fig. 13: eine Draufsicht auf die Verschlussvorrichtung;
- Fig. 14A: eine Schnittansicht entlang der Linie A-A gemäß Fig. 13, bei geöffneter V erschlussvorrichtung;
- Fig. 14B: eine Ansicht der Verschlussvorrichtung beim Schließen;
- Fig. 14C: eine Ansicht der Verschlussvorrichtung beim weiteren Schließen;
- Fig. 14D: eine Schnittansicht der Verschlussvorrichtung entlang der Linie A-A gemäß Fig. 13, in der Schließstellung der Verschlussvorrichtung;
- Fig. 15: eine perspektivische Explosionsansicht eines weiteren Ausführungsbeispiels einer Verschlussvorrichtung;
- Fig. 16: eine Draufsicht auf die Verschlussvorrichtung;
- Fig. 17A: eine Schnittansicht entlang der Linie A-A gemäß Fig. 16, bei geöffneter V erschlussvorrichtung;
- Fig. 17B: eine Ansicht der Verschlussvorrichtung beim Schließen;
- Fig. 17C: eine Ansicht der Verschlussvorrichtung beim weiteren Schließen;
- Fig. 17D: eine Schnittansicht entlang der Linie A-A gemäß Fig. 16, in der Schließstellung der Verschlussvorrichtung; und
- Fig. 18: eine Skizze eines wiederum anderen Ausführungsbeispiels einer V erschlussvorrichtung.

Fig. 1A bis 1I zeigen verschiedene Ansichten eines ersten Ausführungsbeispiels einer Verschlussvorrichtung 1 mit Eingriffsabschnitten 21, 31 sowie Formschlussabschnitten 23, 33. Eine derartige Verschlussvorrichtung 1 kann generell zum lösbaren Verbinden zweier Teile miteinander vorgesehen sein. Beispielsweise kann eine solche Verschlussvorrichtung 1 an einem Kleidungsstück oder an einer Tasche angeordnet sein.

Wie beispielsweise in Fig. 1A dargestellt, umfasst die Verschlussvorrichtung 1 ein erstes Verschlussteil 2 und ein zweites Verschlussteil 3, wobei die beiden Verschlussteile 2, 3 zum Schließen der Verschlussvorrichtung 1 entlang einer Schließrichtung Z aneinander ansetzbar sind. Dabei weist jedes Verschlussteil 2, 3 einen Grundkörper 20, 30 auf, der sich im Wesentlichen in einer jeweiligen Erstreckungsebene XY, X'Y' erstreckt.

An dem Grundkörper 20 des ersten Verschlussteils 2 sind drei erste Eingriffsabschnitte 21 angeordnet, wobei jeweils zwei benachbarte Eingriffsabschnitte 21 voneinander beabstandet sind und zwischen einander einen Zwischenraum 22 ausbilden. An einer den ersten Eingriffsabschnitten 21 zugewandten Seite des Grundkörpers 30 des zweiten Verschlussteils 3 ist ein zweiter Eingriffsabschnitt 31 angeordnet.

In der Explosionsdarstellung gemäß Fig. 1A wird deutlich, dass jeder erste Eingriffsabschnitt 21 einen ersten Permanentmagneten 211 mit einer ersten Magnetisierungsrichtung M1 umfasst, wobei die erste Magnetisierungsrichtung M1 von einem Nordpol N zu einem Südpol S des jeweiligen ersten Permanentmagneten 211 zeigt. Entsprechend umfasst auch der zweite Eingriffsabschnitt 31 einen zweiten Permanentmagneten 311 mit einer zweiten Magnetisierungsrichtung M2, die von einem Nordpol N zu einem Südpol S des zweiten Permanentmagneten 311 zeigt. Beim Gebrauch der Verschlussvorrichtung 1 sind die Permanentmagneten 211, 311 in hierfür vorgesehenen Ausnehmungen der ersten Eingriffsabschnitte 21 bzw. des zweiten Eingriffsabschnitts 31 angeordnet.

Zum Schließen der Verschlussvorrichtung 1 sind das erste Verschlussteil 2 und das zweite Verschlussteil 3 entlang der Schließrichtung Z derart aneinander ansetzbar, dass die Verschlussvorrichtung 1 eine in Fig. 1I dargestellte Schließstellung einnimmt. Dabei verlaufen die jeweiligen Erstreckungsebenen XY, X'Y' der Grundkörper 20, 30 des ersten Verschlussteils 2 und des zweiten Verschlussteils 3 in der Schließstellung im Wesentlichen parallel zueinander und senkrecht zu der Schließrichtung Z.

Anhand Fig. 1I wird deutlich, dass der zweite Eingriffsabschnitt 31 in der Schließstellung von einem der zwischen benachbarten zweiten Eingriffsabschnitten 21 ausgebildeten Zwischenräume 22 aufgenommen wird. Dabei wirkt zwischen dem zweiten Eingriffsabschnitt 31 einerseits und jedem der den Zwischenraum 22 ausbildenden zwei ersten Eingriffsabschnitte 21 andererseits entsprechend der einander zugewandten Ausrichtung der Nord- und Südpole N, S jeweils eine anziehende magnetische Kraft K1, K2, die im Wesentlichen senkrecht zu der Schließrichtung Z gerichtet ist. Die senkrecht zu der Schließrichtung Z gerichteten anziehenden magnetischen Kräfte K1, K2 halten die Verschlussvorrichtung 1 sicher in ihrer Schließstellung.

Zum Erzeugen der anziehenden magnetischen Kräfte K1, K2 in der Schließstellung sind die Permanentmagneten 211, 311 in den jeweiligen Eingriffsabschnitten 21, 31 derart angeordnet, dass die ersten Magnetisierungsrichtung M1 und die zweite Magnetisierungsrichtung M2 zueinander parallel verlaufen und im Wesentlichen senkrecht zu der Schließstellung Z gerichtet sind. Die Magnetisierungsrichtungen M1, M2 sowie die anziehenden magnetischen Kräfte K1, K2 verlaufen in der Schließstellung im Wesentlichen parallel zu den Erstreckungsebenen XY, X'Y' der Grundkörper 20, 30.

Fig. 1B bis 1I, auf die im Folgenden näher Bezug genommen wird, veranschaulichen beispielhaft einen möglichen Schließvorgang der Verschlussvorrichtung 1. Dabei stellen Fig. 1B, 1D, 1F und 1H stellen jeweils eine Aufsicht auf die Verschlussvorrichtung 1 gemäß Fig. 1A in dar, und Fig. 1C, 1E, 1G und 1I zeigen zugehörige Schnittdarstellungen entlang der jeweiligen Schnittlinie A-A.

In Fig. 1B und 1C ist ein geöffneter Zustand der Verschlussvorrichtung 1 dargestellt. Demgegenüber illustrieren Fig. 1H und 1I eine Schließstellung der Verschlussvorrichtung 1. Mögliche Zwischenstellungen, welche die Verschlussvorrichtung 1 während eines Schließvorgangs einnehmen kann, sind in Fig. 1D bis 1G dargestellt.

Zusätzlich zu den Eingriffsabschnitten 21 umfasst das erste Verschlussteil 2 sechs Formschlussabschnitte 23, von denen jeweils zwei einen Eingriffsabschnitt 21 seitlich umrahmen, und die jeweils eine schräg zu der Schließrichtung verlaufende Formschlussfläche 231 aufweisen. Die drei Formschlussabschnitte 23 sind ähnlich wie die Eingriffsabschnitte 21 in regelmäßigem Abstand zueinander an dem Grundkörper 20 des ersten Verschlussteils 2 angeordnet. Ebenso umfasst das zweite Verschlussteil 3 zwei zu den ersten Formschlussabschnitten 23 komplementäre zweite Formschlussabschnitte 33, die den zweiten Eingriffsabschnitt 31 seitlich umrahmen und jeweils eine schräg zu der Schließrichtung Z verlaufende Formschlussfläche 331 aufweisen.

Die ersten Formschlussabschnitte 23 einerseits und die zweiten Formschlussabschnitte 33 andererseits sind vorgesehen und angeordnet, um in der Schließstellung der Verschlussvorrichtung 1 derart formschlüssig miteinander in Eingriff zu stehen, dass eine entgegen der Schließrichtung Z gerichtete Relativbewegung der Verschlussteile 2, 3 relativ zueinander, durch welche die Verschlussteile 2, 3 voneinander entfernt würden, verhindert wird. Mit anderen Worten hintergreifen die Formschlussabschnitte 23, 33 des ersten Verschlussteils 2 einerseits und des zweiten Verschlussteils 3 andererseits einander in der Schließstellung formschlüssig bezüglich der Schließrichtung Z, siehe Fig. 1I. Zu diesem Zweck sind die schrägen Formschlussflächen 231 der ersten Formschlussabschnitte 23 dem Grundkörper 20 des ersten Verschlussteils 2 zugewandt. Die Formschlussflächen 331 der zweiten Formschlussabschnitte 33 sind entsprechend dem Grundkörper 30 des zweiten Verschlussteils 3 zugewandt.

Der formschlüssige Eingriff der beiden Verschlussteile 2, 3 mittels der Formschlussabschnitte 23, 33 ermöglicht eine sichere Verbindung in der Schließstellung der Verschlussvorrichtung 1. Ein unbeabsichtigtes Öffnen der Verschlussvorrichtung 1 durch eine Relativbewegung der Verschlussteile 2, 3 entgegen der Schließrichtung Z, durch die die beiden Verschlussteile 2, 3 voneinander entfernt würden, kann somit verhindert werden. Zudem können durch den Formschluss der Formschlussabschnitte 23, 33 miteinander äußere Scherkräfte, die senkrecht zu der Schließrichtung Z an den Verschlussteilen 2, 3 wirken können, aufgenommen werden.

In einer anderen (nicht dargestellten) Variante können die ersten Formschlussabschnitte 23 und/oder die zweiten Formschlussabschnitte 33 durch einen "echten" mechanischen Hinterschnitt an dem jeweiligen Verschlussteil 2, 3 ausgebildet sein, wobei die ersten Formschlussabschnitte 23 und/oder die zweiten Formschlussabschnitte 33 jeweils mindestens eine im Wesentlichen senkrecht zu der Schließrichtung Z verlaufende Formschlussfläche aufweisen.

Ferner sind an den beiden Verschlussteilen 2, 3 jeweils erste Führungsabschnitte 24, 34 vorgesehen. Dabei sind die ersten Führungsabschnitte 24, 34 in dem gezeigten Ausführungsbeispiel als schräg zu der Schließrichtung Z verlaufende erste Führungsflächen 241, 341 an den Formschlussabschnitten 23, 33, welche die Eingriffsabschnitte 21, 31 seitlich umrahmen, ausgebildet.

Wie beispielhaft in Fig. 1G verdeutlicht, sind die ersten Führungsabschnitte 24, 34 ausgebildet, beim Ansetzen der Verschlussteile 2, 3 aneinander eine senkrecht zu der Schließrichtung Z gerichtete Relativbewegung R2 der Verschlussteile 2, 3 gegeneinander vorzugeben, um den mindestens einen ersten Formschlussabschnitt 23 und den mindestens einen zweiten Formschlussabschnitt 33 miteinander in den formschlüssigen Eingriff zu bringen, der der in Fig. 1I dargestellten Schließstellung entspricht.

Zu diesem Zweck bilden die ersten Führungsflächen 241 des ersten Verschlussteils 2 jeweils einen ersten Anlageabschnitt 25 zum Aufgleiten auf den ersten Führungsflächen 341 des zweiten Verschlussteils 3. Umgekehrt bilden die ersten Führungsflächen 341 des zweiten Verschlussteils 3 jeweils einen ersten Anlageabschnitt 35 zum Aufgleiten auf den ersten Führungsflächen 241 des ersten Verschlussteils es zweiten

Beispielsweise kann beim Ansetzen des zweiten Verschlussteils 3 an das erste Verschlussteil 2 entlang der Schließrichtung Z das zweite Verschlussteil 3 mit seinen ersten Anlageabschnitten 35 auf den ersten Führungsflächen 241 des ersten Verschlussteils 2 aufgleiten und hierdurch derart senkrecht zu der Schließrichtung Z umgelenkt werden (entsprechend der in Fig. 1G eingezeichneten Relativbewegung R2), dass die Formschlussflächen 231, 331 des ersten Verschlussteils 2 und des zweiten Verschlussteils 3 miteinander formschlüssig in Eingriff gelangen, um eine parallel zu der Schließrichtung Z gerichtete Relativbewegung, durch die die Verschlussteile 2, 3 voneinander entfernt würden, zu verhindern.

Dabei wird das zweite Verschlussteil 3 beim Aufgleiten auf den ersten Führungsflächen 241 des ersten Verschlussteils 2 mit einer senkrecht zur Schließrichtung Z anliegenden Scherkraft belastet, welche das Umlenken der Bewegung und die daraus resultierende Relativbewegung R2 in die Schließstellung hinein bewirkt. Dieser Vorgang entspricht dem Schritt von der in Fig. 1G dargestellten Zwischenstellung der Verschlussvorrichtung 1 zu der in Fig. 1I gezeigten Schließstellung.

Auf diese Weise wird ein besonders einfacher Schließvorgang ermöglicht, da ein Benutzer die Verschlussteile 2, 3 lediglich in etwa entlang der Schließrichtung Z aneinanderzusetzen braucht. Das formschlüssige Verrasten der Formschlussabschnitte 23, 33 miteinander erfolgt dann nahezu automatisch durch die mittels der Führungsflächen 241, 341 bzw. mittels der Anlageabschnitte 25, 35 hervorgerufene Scherkraft und die daraus resultierende Relativbewegung Res zweiten Die magnetische Anziehung zwischen den Eingriffsabschnitten 21, 31 wirkt dabei zusätzlich unterstützend für den Schließvorgang.

Wie in Fig. 1I gezeigt, sind in der Schließstellung die ersten Eingriffsabschnitte 21 und der Eingriffsabschnitt 31 hintereinander kollinear mit der Wirkrichtung der für die Einnahme der Schließstellung auftretenden Scherkraft, d.h. mit der Richtung der Relativbewegung R2, angeordnet. Die erste Magnetisierungsrichtung M1 der in den ersten Eingriffsabschnitten 21 angeordneten ersten Permanentmagnete 211 und die zweite Magnetisierungsrichtung M2 des in dem zweiten Eingriffsabschnitt 31 angeordneten zweiten Permanentmagneten 311 verlaufen dabei zueinander parallel und sind im Wesentlichen senkrecht zu der Schließrichtung Z gerichtet. Bezüglich der ersten Magnetisierungsrichtung M1 und der zweiten Magnetisierungsrichtung M2 sind die ersten Eingriffsabschnitte 21 und der zweite Eingriffsabschnitt 31 dabei hintereinander angeordnet.

Die dementsprechend senkrecht zu der Schließrichtung Z gerichteten anziehenden magnetischen Kräfte K1, K2 halten die Verschlussvorrichtung 1 auch dann in ihrer Schließstellung, wenn die Verschlussteile 2, 3 mit einer entgegen der Relativbewegung R2 wirkenden äußeren Scherkraft beaufschlagt werden, sofern die äußere Scherkraft die magnetischen Kräfte K1, K2 nicht übersteigt. Ein unbeabsichtigtes Öffnen der Verschlussvorrichtung 1 kann auf diese Weise verhindert werden. Demgegenüber können äußere Scherkräfte, die in Richtung der Relativbewegung R2 auf die Verschlussteile 2, 3 wirken, durch den formschlüssigen Eingriff der Formschlussabschnitte 23, 33 in der Schließstellung aufgenommen werden.

Zusätzlich zu den ersten Führungsabschnitten 24, 34 sind an den beiden Verschlussteilen 2, 3 jeweils zweite Führungsabschnitte 27, 37 vorgesehen. Dabei sind auch die zweiten Führungsabschnitte 27, 37 als schräg zu der Schließrichtung Z verlaufende zweite Führungsflächen 271, 371 an den Formschlussabschnitten 23, 33, welche die Eingriffsabschnitte 21, 31 seitlich umrahmen, ausgebildet.

Die Funktion der zweiten Führungsabschnitte 27, 37 wird aus dem Schritt von der in Fig. 1E dargestellten Zwischenstellung zu der in Fig. 1G dargestellten Zwischenstellung ersichtlich. Demnach sind die zweiten Führungsabschnitte 27, 37 ausgebildet, beim Ansetzen der Verschlussteile 2, 3 aneinander zunächst eine senkrecht zu der Schließrichtung Z gerichtete erste Relativbewegung R1 der Verschlussteile 2, 3 gegeneinander vorzugeben, um die ersten Führungsabschnitte 24 des ersten Verschlussteils 2 einerseits und die ersten Führungsabschnitte 34 des zweiten Verschlussteils 3 andererseits miteinander in Anlage zu bringen (vgl. Fig. 1G).

Zu diesem Zweck bilden die zweiten Führungsflächen 271 des ersten Verschlussteils 2 jeweils einen zweiten Anlageabschnitt 26 zum Aufgleiten auf den zweiten Führungsflächen 371 des zweiten Verschlussteils 3. Umgekehrt bilden die zweiten Führungsflächen 371 des zweiten Verschlussteils 3 jeweils einen zweiten Anlageabschnitt 36 zum Aufgleiten auf den zweiten Führungsflächen 271 des ersten Verschlussteils es zweiten

Beispielsweise kann das zweite Verschlussteil 3, in einem ersten Schritt mit seinen zweiten Anlageabschnitten 36 auf den zweiten Führungsflächen 271 des ersten Verschlussteils 2 aufgleiten und hierdurch derart senkrecht zu der Schließrichtung Z umgelenkt werden (entsprechend der in Fig. 1E eingezeichneten ersten Relativbewegung R1), dass die ersten Führungsflächen 241, 341 des ersten Verschlussteils 2 und des zweiten Verschlussteils 3 miteinander in Anlage kommen (siehe Fig. 1G).

In einem zweiten Schritt kann anschließend das zweite Verschlussteil 3, wie bereits obenstehend mit Bezug auf Fig. 1G und 1I beschrieben wurde, entlang des ersten Führungsabschnitts 24 in einer zweiten Relativbewegung R2 in Richtung des Formschlussabschnitts 23 des ersten Verschlussteils 2 verschoben werden, um mit diesem formschlüssig in Eingriff zu kommen und so die Schließstellung der Verschlussvorrichtung 1 herzustellen. Dabei ist die zweite Relativbewegung R2 der ersten Relativbewegung R1 entgegen gerichtet.

Durch das beschrieben Zusammenspiel der zweiten Führungsabschnitte 27, 37 und der ersten Führungsabschnitte 24, 34 wird eine gewisse Toleranz beim Ansetzen der Verschlussteile 2, 3 aneinander gewährleistet, welche das Schließen der Verschlussvorrichtung 1 für einen Benutzer vereinfacht. So muss der Benutzer sich nicht bemühen, die beiden Verschlussteile 2, 3 gezielt im Bereich ihrer ersten Führungsabschnitten 27, 37 aneinander zusetzen.

Es ist selbstverständlich auch möglich, dass beim Ansetzen der Verschlussteile 2, 3 aneinander das erste Verschlussteil 2 direkt mit dem ersten Führungsabschnitt 34 des anderen Verschlussteils 3 in Anlage kommt, ohne zuvor an dem zweiten Führungsabschnitt 37 umgelenkt zu werden. Hierbei kann das Ansetzen im Bereich der gesamten Breite der ersten Führungsabschnitte 24, 34 erfolgen, so dass ein besonders gezieltes Ansetzen nicht erforderlich ist. Auch die ersten Führungsabschnitte 24, 34 für sich genommen tragen somit zu einer Toleranz bei der Ansetzbewegung und damit zu einem besonders einfachen Schließvorgang der Verschlussvorrichtung 1 bei.

Fig. 2A zeigt in einer perspektivischen Explosionsansicht ein zweites Ausführungsbeispiel einer erfindungsgemäßen Verschlussvorrichtung 1. Fig. 2B stellt die Verschlussvorrichtung 1 gemäß Fig. 2A in einer Aufsicht dar. In Fig. 2C ist eine zugehörige Schnittdarstellungen entlang der in Fig. 2B eingezeichneten Schnittlinie A-A dargestellt. Fig. 2D zeigt eine Schnittdarstellung der Verschlussvorrichtung 1 gemäß dem zweiten Ausführungsbeispiel in ihrer Schließstellung.

Die in Fig. 2A bis 2D dargestellte Verschlussvorrichtung 1 weist eine ähnliche Grundstruktur und Funktion auf wie die mit Bezug auf Fig.en 1A bis 1I beschriebene Verschlussvorrichtung 1. Die obenstehende Beschreibung des ersten Ausführungsbeispiels gilt somit grundsätzlich auch auf das zweite Ausführungsbeispiel gemäß Fig. 2A bis 2D.

Im Unterschied zu dem ersten Ausführungsbeispiels haben jedoch bei der Verschlussvorrichtung 1 gemäß Fig. 2A bis 2D sowohl die Eingriffsabschnitte 21, 31 als auch die darin angeordneten Permanentmagnete 211, 311 jeweils einen Querschnitt in Form eines nicht rechtwinkligen Parallelogramms (siehe insbesondere Figuren 2C und 2D). Dabei werden die ersten Formschlussabschnitte 23 und die zweiten Formschlussabschnitte 33 jeweils von einer schräg zu der Schließrichtung Z verlaufenden Fläche eines Eingriffsabschnitts 21, 31 gebildet.

Dies hat insbesondere in einer kaskadierten Ausführungsform mit mindestens drei ersten Eingriffsabschnitten 21 und sich daraus ergebenden mindestens zwei Zwischenräumen 22 (wie bei dem Ausführungsbeispiel gemäß Fig. 2A bis 2D) den folgenden Vorteil: Soll das zweite Verschlussteil 3 aus einer ersten Schließposition, in der es von einem ersten Zwischenraum 22-1 aufgenommen ist, in eine zweite Schließposition, in der es von einem zweiten Zwischenraum 22-2 aufgenommen ist, versetzt werden, kann dies durch eine entlang einer senkrecht zu der Schließrichtung Z aufgebrachte Kraft F geschehen, ohne dass die Verschlussvorrichtung 1 zuerst mit einer entgegen der Schließrichtung Z wirkenden Kraft geöffnet werden muss, da die Seitenflächen der im Querschnitt parallelogrammförmigen Eingriffsabschnitte 21 die Kraft F entsprechend umleiten. Die Verschlussvorrichtung 1 wirkt also ähnlich wie ein Freilauf, der in eine Richtung sperrt und in die andere Richtung leicht verstellt werden kann. Auch ein Öffnen der Verschlussvorrichtung 1 kann hierdurch in besonders einfacher Weise erfolgen.

Die Grundkörper 20, 30 der Verschlussteile 2, 3 sind bei dem Ausführungsbeispiel gemäß Fig. 1 und 2 ganz oder teilweise aus einem flexiblen Material, insbesondere einem thermoplastischen Elastomer oder einem synthetischen Kautschuk, ausgebildet. Die Grundkörper 20, 30 sind somit zumindest abschnittsweise flexibel verformbar. Insbesondere können die Eingriffsabschnitte 21, 31 aus einem solchen flexiblen Material gefertigt sein.

Zusätzlich oder alternativ können auch andere Abschnitte, insbesondere ein Zwischenabschnitt zwischen benachbarten Eingriffsabschnitten 21 des ersten Verschlussteils 2, aus einem flexiblen Material gefertigt sein.

Durch Fertigung der Grundkörper 20, 30 der Verschlussteile 2, 3 zumindest teilweise aus einem flexiblen Material ergibt sich eine Verformbarkeit an den Verschlussteilen 2, 3, die zum einen ermöglicht, die Verschlussteile 2, 3 in variabler Weise unter Anpassung der Form an einem zugeordneten Gegenstand, zum Beispiel einem Bekleidungsstück oder dergleichen, festzulegen. Zum anderen kann sich bei Verwendung eines flexiblen Materials auch eine vorteilhafte Verbindungswirkung und ein günstiger Halt der Verschlussteile 2, 3 aneinander in der Schließstellung ergeben, aufgrund einer vorteilhaften Haftreibung zwischen den Eingriffsabschnitten 21, 31 in der Schließstellung.

Bei einem in Fig. 3 bis 5A, 5B dargestellten Ausführungsbeispiel sind an einem Grundkörper 20 eines ersten Verschlussteils 2 drei entlang einer Belastungsrichtung B zueinander versetzte Eingriffsabschnitte 21 angeordnet, die sich in Form von Stegen quer zur Belastungsrichtung B an dem Grundkörper 20 erstrecken. An einem Grundkörper 30 eines zweiten Verschlussteils 3 ist ein Eingriffsabschnitt 31 in Form eines Stegs geformt, der komplementär zu einem Zwischenraum 22 zwischen zwei benachbarten Eingriffsabschnitten 21 des ersten Verschlussteils 2 ist und in einer Schließstellung (Fig. 5A) formschlüssig zwischen den benachbarten Eingriffsabschnitten 21 aufgenommen ist.

In jedem Eingriffsabschnitt 21, 31 der Verschlussteile 2, 3 ist, bei dem dargestellten Ausführungsbeispiel, ein Magnetabschnitt in Form eines diskreten Magnetelements 211, 311 angeordnet, die - analog wie vorangehend anhand von Fig. 1 und 2 beschrieben - kollinear zur Belastungsrichtung B magnetisiert sind und in der Schließstellung somit eine magnetische Anziehungskraft zwischen den Eingriffsabschnitten 21, 31 im Wesentlichen entlang der Belastungsrichtung B bewirken.

Zum Schließen der Verschlussvorrichtung 1 wird der Eingriffsabschnitt 31 des zweiten Verschlussteils 3 in einen der Zwischenräume 22 zwischen den Eingriffsabschnitten 21 des ersten Verschlussteils 2 eingesetzt und dazu in eine Schließrichtung Z dem ersten Verschlussteil 2 angenähert. In der Schließstellung (Fig. 5A) ist der Eingriffsabschnitt 31 des zweiten Verschlussteils 3 in einem der Zwischenräume 22 aufgenommen, wobei aufgrund der magnetischen Anziehung und bei einer Belastung in die Belastungsrichtung B eine (Haft-) Reibung über eine mit einem der Eingriffsabschnitte 21 in Anlage befindliche Anlagefläche 313 besteht, aufgrund derer die Verschlussteile 2, 3 formschlüssig und kraftschlüssig aneinandergehalten sind.

Die Grundkörper 20, 30 sind wiederum zumindest teilweise aus einem flexiblen Material gefertigt und somit verformbar, wobei sich aufgrund der Materialwahl zudem eine vorteilhafte Haftreibung auch bei großer Belastung einstellen kann.

In einem modifizierten Ausführungsbeispiel, dargestellt in Fig. 6 bis 8A, 8B, sind Magnetelemente 211 des ersten Verschlussteils 2 unterhalb der Zwischenräume 22 (und somit nicht wie bei dem Ausführungsbeispiel gemäß Fig. 3 bis 5A, 5B innerhalb der Eingriffsabschnitte 21) angeordnet. Die magnetische Anziehung zwischen den Verschlussteilen 2, 3 wirkt somit insbesondere in senkrechter Richtung entlang der Schließrichtung Z, wobei die Magnetabschnitte 211, 311 der Verschlussteile 2, 3, zum Beispiel verwirklicht durch diskrete Magnetelemente, analog wie beim Ausführungsbeispiel gemäß Fig. 1 und 2 und beim Ausführungsbeispiel gemäß Fig. 3 bis 5A, 5B magnetisiert sein können. Alternativ können die Magnetabschnitte 211, 311 aber auch entlang der Schließrichtung Z magnetisiert sein, sodass ein Pol eines einem Zwischenraum 22 zugeordneten Magnetabschnitts 211 des ersten Verschlussteils 2 einem ungleichnamigen Pol des Magnetabschnitts 311 des zweiten Verschlussteils 3 magnetisch anziehend (entlang der Schließrichtung Z) gegenübersteht.

Darüber hinaus soll auf das vorangehend insbesondere zum Ausführungsbeispiel gemäß Fig. 3 bis 5A, 5B Ausgeführte verwiesen werden.

Bei einem in Fig. 9 bis 11A-11D dargestellten Ausführungsbeispiel sind die Grundkörper 20, 30 der Verschlussteile 2, 3 in einer durch die Schließrichtung Z und die Belastungsrichtung B aufgespannten Ebene (entsprechend der Zeichnungsebene in Fig. 11A bis 11D) gekrümmt ausgebildet, sodass die Eingriffsabschnitte 21 des ersten Verschlussteils 2 entlang einer gekrümmten Richtung aneinander angereiht sind.

In diesem Fall können die Grundkörper 20, 30 jeweils zumindest teilweise aus einem flexiblen Material gefertigt sein. Alternativ ist aber auch denkbar, die Grundkörper 20, 30 aus einem starren Material zu fertigen, also einem Material, das nicht oder nur kaum verformbar und somit nicht flexibel der Form zum Beispiel eines Kleidungsstücks oder dergleichen anpassbar ist.

Bei dem dargestellten Ausführungsbeispiel sind an dem ersten Verschlussteil 2 zwei zwischen drei Eingriffsabschnitten 21 gebildete Zwischenräume 22 vorgesehen, in die ein Eingriffsabschnitt 31 des zweiten Verschlussteils 3 in die Schließrichtung Z eingesetzt werden kann, wie dies im Übergang von Fig. 11A hin zu Fig. 11D ersichtlich ist.

Die Eingriffsabschnitte 21, 31 weisen jeweils die Grundform eines im Querschnitt nicht rechtwinkligen Parallelogramms auf, sodass eine Anlagefläche 313 des Eingriffsabschnitts 31 des zweiten Verschlussteils 3 sowohl zur Schließrichtung Z als auch zur Belastungsrichtung B geneigt ist und damit in der Schließstellung (Fig. 11D) in selbstverstärkender Anlage mit einem zugeordneten Eingriffsabschnitt 21 des ersten Verschlussteils 2 ist. Aufgrund der Neigung der Anlagefläche 313 wird insbesondere bewirkt, dass bei Belastung in die Belastungsrichtung B an dem zweiten Verschlussteil 3 durch Kraftumleitung eine Kraftkomponente auf den Eingriffsabschnitt 31 des zweiten Verschlussteils 3 in Richtung eines Eingriffs mit dem Zwischenraum 22 zwischen den Eingriffsabschnitten 21 des ersten Verschlussteils 2 wirkt, sodass der Eingriff bei Belastung zusätzlich gesichert ist.

Wie aus Fig. 11A und 11B ersichtlich, weist der Eingriffsabschnitt 31 des zweiten Verschlussteils 3 an einer Kante einen Führungsabschnitt 371 in Form einer Auflaufschräge auf, der bei Ansetzen der Verschlussteile 2, 3 aneinander mit einem Führungsabschnitt 271 in Form einer Auflaufschräge an einem der Eingriffsabschnitte 21 des ersten Verschlussteils 2 in Anlage gelangt und dadurch eine Führung des Eingriffsabschnitts 31 des zweiten Verschlussteils 3 in Eingriff mit einem Zwischenraum 22 des ersten Verschlussteils 2 bewirkt.

Unterseitig des Eingriffsabschnitts 31 des zweiten Verschlussteils 3 ist, wie aus einer Zusammenschau von Fig. 11A und Fig. 9 ersichtlich, ein Vorsprungselement 38 ausgebildet, das beim Schließen der Verschlussvorrichtung 1 in Eingriff mit einer zugeordneten Aussparung 28 am Boden eines Zwischenraums 22 gelangt und somit den Eingriffsabschnitt 31 innerhalb des Zwischenraums 22 in definierter Weise positioniert, wie dies aus Fig. 11B ersichtlich ist. Aufgrund des Eingriffs des Vorsprungselements 38 mit der Aussparung 28 nimmt der Eingriffsabschnitt 31 somit eine definierte Lage innerhalb des Zwischenraums 22 ein, bei der die Anlagefläche 313 in Anlage mit einem zugeordneten Eingriffsabschnitt 21 (in Fig. 11DD links der Anlagefläche 313) ist.

Das in Fig. 12 bis 14A-14D dargestellte Ausführungsbeispiel ist funktional im Wesentlichen identisch dem Ausführungsbeispiel gemäß Fig. 9 bis 11A-11D, wobei in diesem Fall die Grundkörper 20, 30 nicht gekrümmt sind, betrachtet in der durch die Schließrichtung Z und die Belastungsrichtung B aufgespannten Ebene, entsprechend der Zeichnungsebene gemäß Fig. 14A bis 14D). In diesem Fall sind die Grundkörper 20, 30 vorzugsweise jeweils zumindest teilweise aus einem flexiblen Material gefertigt.

Ansonsten soll, zur Funktionsweise der Verschlussvorrichtung 1 dieses Ausführungsbeispiels, auf das vorangehend zum Ausführungsbeispiel gemäß Fig. 9 bis 11A-11D Ausgeführte verwiesen werden.

Bei einem in Fig. 15 bis 17A-17D dargestellten Ausführungsbeispiel sind, in Abwandlung des Ausführungsbeispiels gemäß Fig. 12 bis 14A-14D, die Zwischenräume 22 zwischen den Eingriffsabschnitten 21 des ersten Verschlussteils 2 in dem Grundkörper 20 versenkt, indem die Böden 221 der Zwischenräume 22 gegenüber einem Befestigungsabschnitt 200 - über den ein Teil 4, zum Beispiel ein textiler Abschnitt eines Bekleidungsstücks, mit dem Grundkörper 20 verbunden, zum Beispiel verklebt oder vernäht werden kann - zurückversetzt sind.

Insbesondere stehen bei diesem Ausführungsbeispiel die Eingriffsabschnitte 21 des ersten Verschlussteils 2 nicht über den Befestigungsabschnitt 200 (entgegen der Schließrichtung Z) nach außen hin vor, sodass die Eingriffsabschnitte 21 in dem Grundkörper 20 versenkt sind.

Ansonsten ist dieses Ausführungsbeispiel funktional identisch den Ausführungsbeispielen gemäß Fig. 9 bis 12A-12D und Fig.13 bis 15A-15D, sodass auch auf das vorangehend Ausgeführte verwiesen werden soll.

In Abwandlung des Ausführungsbeispiels gemäß Fig. 15 bis 17A-17D kann, wie schematisch in Fig. 18 dargestellt, alternativ der Eingriffsabschnitt 31 des zweiten Verschlussteils 3 in dem Grundkörper 30 versenkt sein, indem der Eingriffsabschnitt 31 nicht über einen Befestigungsabschnitt 300 - an dem ein Teil 5, zum Beispiel ein textiler Abschnitt eines Bekleidungsstücks, festgelegt werden kann - nach außen hin vorsteht und Böden 321 von an den Eingriffsabschnitt 31 angrenzenden Zwischenräumen (Vertiefungen) 32 gegenüber dem Befestigungsabschnitt 300 zurückversetzt sind.

In weiterer Abwandlung ist auch denkbar und möglich, dass an jedem Verschlussteil 2, 3 ein Befestigungsabschnitt 200, 300 vorgesehen ist, gegenüber dem Böden 221, 321 von Zwischenräumen 22, 32 zurückversetzt sind, sodass die Zwischenräume 22, 32 nach Art von Vertiefungen in den jeweiligen Grundkörper 20, 30 eingeformt sind.

Der der Erfindung zugrunde liegende Gedanke ist nicht auf die vorangehend geschilderten Ausführungsbeispiele beschränkt, sondern lässt sich auch in gänzlich andersgearteter Weise verwirklichen.

Eine Verschlussvorrichtung der hier beschriebenen Art kann in ganz unterschiedlicher Weise verwendet werden, zum Beispiel an einem Kleidungsstück, zum Beispiel einem Schuh, einer Jacke, einem Hemd oder dergleichen.

In einer konkreten Ausgestaltung weist ein Schuh, insbesondere ein Sportschuh, eine Verschlussvorrichtung der hier beschriebenen Art auf. Die Verschlussvorrichtung dient z.B. zum Schließen und gegebenenfalls Spannen des Schuhs (zum Beispiel bei einem Skischuh).

Eine solche Verschlussvorrichtung kann aber auch zum Beispiel an einem medizinischen Hilfsmittel, zum Beispiel einer Orthese oder einer Prothese, verwendet werden.

Als Magnetabschnitte können zum Beispiel diskrete Magnetelemente verwendet werden, die zum Beispiel in zugeordnete Aussparungen an dem Grundkörper eingesetzt und mit dem Grundkörper verklebt sind, zum Beispiel unter Verwendung eines Epoxydklebers.

Die Magnetabschnitte können jeweils durch ein Permanentmagnetelement gebildet sein. Alternativ ist auch denkbar, an einem Verschlussteil zum Beispiel Permanentmagnetelemente, an dem anderen Verschlussteil aber passive Magnetelemente in Form von ferromagnetischen Ankern vorzusehen, die magnetisch anziehend mit den Permanentmagneten zusammenwirken.

Wiederum alternativ ist auch denkbar, anstelle von diskreten Elementen die Grundkörper der Verschlussteile selbst zumindest teilweise aus einem magnetisierten Material herzustellen.

### Bezugszeichenliste

- 1: Verschlussvorrichtung
- 2: Erstes Verschlussteil
- 20: Grundkörper des ersten Verschlussteils
- 200: Befestigungsabschnitt
- 21: Erster Eingriffsabschnitt
- 211: Erster Permanentmagnet
- 212: Aufnahmeöffnung
- 22, 22-1, 22-2: Zwischenräume
- 220: Zwischenabschnitt
- 23: Erster Formschlussabschnitt
- 231: Erste Formschlussfläche
- 24: Erster Führungsabschnitt
- 241: Erste Führungsfläche
- 25: Erster Anlageabschnitt
- 26: Zweiter Anlageabschnitt
- 27: Zweiter Führungsabschnitt
- 271: Zweite Führungsfläche
- 28: Formschlussabschnitt
- 3: Zweites Verschlussteil
- 30: Grundkörper des zweiten Verschlussteils
- 300: Befestigungsabschnitt
- 31: Zweiter Eingriffsabschnitt
- 311: Zweiter Permanentmagnet
- 312: Aufnahmeöffnung
- 313: Anlagefläche
- 32: Zwischenraum
- 321: Boden
- 33: Zweiter Formschlussabschnitt
- 331: Zweite Formschlussfläche
- 34: Erster Führungsabschnitt
- 341: Erste Führungsfläche
- 35: Erster Anlageabschnitt
- 36: Zweiter Anlageabschnitt
- 37: Zweiter Führungsabschnitt
- 371: Zweite Führungsfläche
- 38: Formschlussabschnitt
- 4,5: Teile
- B: Belastungsrichtung
- F: Kraft
- K1, K2: Magnetische Kräfte
- M1: Erste Magnetisierungsrichtung
- M2: Zweite Magnetisierungsrichtung
- N: Nordpol
- R1, R2: Relativbewegungen
- S: Südpol
- XY, X'Y': Erstreckungsebenen der Grundkörper
- Z: Schließrichtung

## Patentansprüche

1. Verschlussvorrichtung (1) zum lösbaren Verbinden zweier Teile miteinander, mit
- einem ersten Verschlussteil (2), das einen ersten Grundkörper (20), zumindest zwei an dem ersten Grundkörper (20) geformte, erste Eingriffsabschnitte (21), die entlang einer Belastungsrichtung (B) zueinander beabstandet sind und zwischen sich einen Zwischenraum (22) ausbilden, und zumindest einen an dem ersten Grundkörper (20) angeordneten, ersten Magnetabschnitt (211) aufweist, und
- einem zweiten Verschlussteil (3), das einen zweiten Grundkörper (30), zumindest einen an dem zweiten Grundkörper (30) geformten, zweiten Eingriffsabschnitt (31) und zumindest einen an dem zweiten Grundkörper (30) angeordneten, zweiten Magnetabschnitt (311) aufweist, wobei das erste Verschlussteil (2) und das zweite Verschlussteil (3) derart aneinander ansetzbar sind, dass in einer Schließstellung der zumindest eine zweite Eingriffsabschnitt (31) zumindest teilweise zum Abstützen einer zwischen dem ersten Verschlussteil (2) und dem zweiten Verschlussteil (3) entlang der Belastungsrichtung (B) wirkenden Belastung von dem Zwischenraum (22) aufgenommen ist, wobei in der Schließstellung der zumindest eine erste Magnetabschnitt (211) und der zumindest eine zweite Magnetabschnitt (311) magnetisch anziehend zusammenwirken,
wobei der erste Grundkörper (20) und/oder der zweite Grundkörper (30) zumindest abschnittsweise aus einem flexiblen Material gefertigt sind.
**dadurch gekennzeichnet,**
**dass** der zumindest eine erste Magnetabschnitt (211) durch ein Magnetelement gebildet ist, das in einer Aufnahmeöffnung (212) des ersten Grundkörpers (20) aufgenommen ist, und/oder dass der zumindest eine zweite Magnetabschnitt (311) durch ein Magnetelement gebildet ist, das in einer Aufnahmeöffnung (312) des zweiten Grundkörpers (30) aufgenommen ist, wobei innerhalb der zumindest zwei ersten Eingriffsabschnitte (21) je ein erster Magnetabschnitt (211) und/oder innerhalb des zumindest einen zweiten Eingriffsabschnitts (31) ein zweiter Magnetabschnitt (311) angeordnet ist.

2. Verschlussvorrichtung (1) nach Anspruch 1, **dadurch gekennzeichnet, dass** die zumindest zwei ersten Eingriffsabschnitte (21) des ersten Grundkörpers (20) und/oder der zumindest eine zweite Eingriffsabschnitt (31) des zweiten Grundkörpers (30) aus einem flexiblen Material gefertigt sind.

3. Verschlussvorrichtung (1) nach Anspruch 1 oder 2, **dadurch gekennzeichnet, dass** ein Zwischenabschnitt (220) des ersten Grundkörpers (20) zwischen den zumindest zwei ersten Eingriffsabschnitten (21) des ersten Grundkörpers (20) aus einem flexiblen Material gefertigt ist.

4. Verschlussvorrichtung (1) nach einem der Ansprüche 1 bis 3, **dadurch gekennzeichnet, dass** das flexible Material ein thermoplastisches Elastomer, insbesondere ein thermoplastisches Polyurethan, oder ein synthetisches Kautschukmaterial, insbesondere Acrylnitril-Butadien-Kautschuk, aufweist.

5. Verschlussvorrichtung (1) nach einem der vorangehenden Ansprüche, **dadurch gekennzeichnet, dass** das flexible Material Fasern, insbesondere Glasfasern, insbesondere mit einem Anteil von weniger als 15 Gewichtsprozent, aufweist.

6. Verschlussvorrichtung (1) nach einem der vorangehenden Ansprüche, **dadurch gekennzeichnet, dass** die zumindest zwei ersten Eingriffsabschnitte (21) und/oder der zumindest eine zweite Eingriffsabschnitt (31) sich in Form von Stegen quer zur Belastungsrichtung (B) erstrecken.

7. Verschlussvorrichtung (1) nach einem der vorangehenden Ansprüche, **dadurch gekennzeichnet, dass** der zumindest eine erste Magnetabschnitt (211) und/oder der zumindest eine zweite Magnetabschnitt (311) entlang einer zur Belastungsrichtung (B) kollinearen Magnetisierungsrichtung (M1, M2) magnetisiert sind.

8. Verschlussvorrichtung (1) nach einem der vorangehenden Ansprüche, **dadurch gekennzeichnet, dass** der zumindest eine zweite Eingriffsabschnitt (31) eine Anlagefläche (313) aufweist, die in der Schließstellung zum Abstützen einer in die Belastungsrichtung (B) an dem zweiten Verschlussteil (3) wirkenden Belastung in Anlage mit einem der zumindest zwei ersten Eingriffsabschnitte (21) ist.

9. Verschlussvorrichtung (1) nach Anspruch 8, **dadurch gekennzeichnet, dass** die Anlagefläche (313) zur Belastungsrichtung (B) und zu einer Schließrichtung (Z), entlang derer das erste Verschlussteil (2) und das zweite Verschlussteil (3) aneinander ansetzbar sind, derart geneigt ist, dass bei einer Belastung an dem zweiten Verschlussteil (3) in die Belastungsrichtung (B) der zumindest eine zweite Eingriffsabschnitt (31) mit einer Kraftkomponente in Schließrichtung (Z) relativ zum ersten Verschlussteil (2) belastet wird.

10. Verschlussvorrichtung (1) nach einem der vorangehenden Ansprüche, **dadurch gekennzeichnet, dass** der erste Grundkörper (20) und/oder der zweite Grundkörper (30), betrachtet entlang der Belastungsrichtung (B), gekrümmt sind.

11. Verschlussvorrichtung (1) nach einem der vorangehenden Ansprüche, **dadurch gekennzeichnet, dass** der erste Grundkörper (20) mit einem ersten Teil (4) und der zweite Grundkörper (30) mit einem zweiten Teil (5) verbindbar ist, wobei
- der erste Grundkörper (20) einen ersten Befestigungsabschnitt (200) aufweist, über den der erste Grundkörper (20) mit dem ersten Teil (4) zu verbinden ist, wobei der erste Befestigungsabschnitt (200) eine entlang der Belastungsrichtung (B) erstreckte Ebene definiert, gegenüber der ein Boden (221) des Zwischenraums (22) zurückversetzt ist, und/oder
- der zweite Grundkörper (30) einen zweiten Befestigungsabschnitt (300) aufweist, über den der zweite Grundkörper (30) mit dem zweiten Teil (5) zu verbinden ist, wobei der zweite Befestigungsabschnitt (200) eine entlang der Belastungsrichtung (B) erstreckte Ebene definiert, gegenüber der ein an den zumindest einen zweiten Eingriffsabschnitt (31) anschließender Boden (321) zurückversetzt ist.

12. Verschlussvorrichtung (1) nach einem der vorangehenden Ansprüche, **dadurch gekennzeichnet, dass** das erste Verschlussteil (2) mehr als zwei erste Eingriffsabschnitte (21) umfasst, die entlang der Belastungsrichtung (B) gleichmäßig zueinander beabstandet sind, wobei jeweils zwei benachbarte der ersten Eingriffsabschnitte (21) zwischen sich einen Zwischenraum (22) ausbilden, der ausgebildet ist, den mindestens einen zweite Eingriffsabschnitt (31) in der Schließstellung mindestens teilweise aufzunehmen.

13. Verschlussvorrichtung (1) zum lösbaren Verbinden zweier Teile miteinander, mit
- einem ersten Verschlussteil (2), das einen ersten Grundkörper (20), zumindest zwei an dem ersten Grundkörper (20) geformte, erste Eingriffsabschnitte (21), die entlang einer Belastungsrichtung (B) zueinander beabstandet sind und zwischen sich einen Zwischenraum (22) ausbilden, und zumindest einen an dem ersten Grundkörper (20) angeordneten, ersten Magnetabschnitt (211) aufweist, und
- einem zweiten Verschlussteil (3), das einen zweiten Grundkörper (30), zumindest einen an dem zweiten Grundkörper (30) geformten, zweiten Eingriffsabschnitt (31) und zumindest einen an dem zweiten Grundkörper (30) angeordneten, zweiten Magnetabschnitt (311) aufweist, wobei das erste Verschlussteil (2) und das zweite Verschlussteil (3) derart aneinander ansetzbar sind, dass in einer Schließstellung der mindestens eine zweite Eingriffsabschnitt (31) zumindest teilweise zum Abstützen einer zwischen dem ersten Verschlussteil (2) und dem zweiten Verschlussteil (3) entlang der Belastungsrichtung (B) wirkenden Belastung von dem Zwischenraum (22) aufgenommen ist, wobei in der Schließstellung der zumindest eine erste Magnetabschnitt (211) und der zumindest eine zweite Magnetabschnitt (311) magnetisch anziehend zusammenwirken,
wobei der erste Grundkörper (20) und/oder der zweite Grundkörper (30), betrachtet entlang der Belastungsrichtung (B), gekrümmt sind,
**dadurch gekennzeichnet,**
**dass** der zumindest eine erste Magnetabschnitt (211) durch ein Magnetelement gebildet ist, das in einer Aufnahmeöffnung (212) des ersten Grundkörpers (20) aufgenommen ist, und/oder dass der zumindest eine zweite Magnetabschnitt (311) durch ein Magnetelement gebildet ist, das in einer Aufnahmeöffnung (312) des zweiten Grundkörpers (30) aufgenommen ist, wobei innerhalb der zumindest zwei ersten Eingriffsabschnitte (21) je ein erster Magnetabschnitt (211) und/oder innerhalb des zumindest einen zweiten Eingriffsabschnitts (31) ein zweiter Magnetabschnitt (311) angeordnet ist.

14. Verschlussvorrichtung (1) zum lösbaren Verbinden zweier Teile miteinander, mit
- einem ersten Verschlussteil (2), das einen ersten Grundkörper (20), zumindest zwei an dem ersten Grundkörper (20) geformte, erste Eingriffsabschnitte (21), die entlang einer Belastungsrichtung (B) zueinander beabstandet sind und zwischen sich einen Zwischenraum (22) ausbilden, und zumindest einen an dem ersten Grundkörper (20) angeordneten, ersten Magnetabschnitt (211) aufweist, und
- einem zweiten Verschlussteil (3), das einen zweiten Grundkörper (30), zumindest einen an dem zweiten Grundkörper (30) geformten, zweiten Eingriffsabschnitt (31) und zumindest einen an dem zweiten Grundkörper (30) angeordneten, zweiten Magnetabschnitt (311) aufweist, wobei das erste Verschlussteil (2) und das zweite Verschlussteil (3) derart aneinander ansetzbar sind, dass in einer Schließstellung der mindestens eine zweite Eingriffsabschnitt (31) zumindest teilweise zum Abstützen einer zwischen dem ersten Verschlussteil (2) und dem zweiten Verschlussteil (3) entlang der Belastungsrichtung (B) wirkenden Belastung von dem Zwischenraum (22) aufgenommen ist, wobei in der Schließstellung der zumindest eine erste Magnetabschnitt (211) und der zumindest eine zweite Magnetabschnitt (311) magnetisch anziehend zusammenwirken,
**dadurch gekennzeichnet,**
der erste Grundkörper (20) mit einem ersten Teil (4) und der zweite Grundkörper (30) mit einem zweiten Teil (5) verbindbar ist, wobei
- der erste Grundkörper (20) einen ersten Befestigungsabschnitt (200) aufweist, über den der erste Grundkörper (20) mit dem ersten Teil (4) zu verbinden ist, wobei der erste Befestigungsabschnitt (200) eine entlang der Belastungsrichtung (B) erstreckte Ebene definiert, gegenüber der ein Boden (221) des Zwischenraums (22) zurückversetzt ist, und/oder
- der zweite Grundkörper (30) einen zweiten Befestigungsabschnitt (300) aufweist, über den der zweite Grundkörper (30) mit dem zweiten Teil (5) zu verbinden ist, wobei der zweite Befestigungsabschnitt (200) eine entlang der Belastungsrichtung (B) erstreckte Ebene definiert, gegenüber der ein an den zumindest einen zweiten Eingriffsabschnitt (31) anschließender Boden (321) zurückversetzt ist,
wobei der zumindest eine erste Magnetabschnitt (211) durch ein Magnetelement gebildet ist, das in einer Aufnahmeöffnung (212) des ersten Grundkörpers (20) aufgenommen ist, und/oder dass der zumindest eine zweite Magnetabschnitt (311) durch ein Magnetelement gebildet ist, das in einer Aufnahmeöffnung (312) des zweiten Grundkörpers (30) aufgenommen ist, wobei innerhalb der zumindest zwei ersten Eingriffsabschnitte (21) je ein erster Magnetabschnitt (211) und/oder innerhalb des zumindest einen zweiten Eingriffsabschnitts (31) ein zweiter Magnetabschnitt (311) angeordnet ist..

15. Bekleidungsstück, insbesondere Schuh, Jacke oder Hemd, mit einer Verschlussvorrichtung nach einem der vorangehenden Ansprüche.

## Claims

1. Closure device (1) for releasably connecting two parts to one another, having
- a first closure part (2) which has a first main body (20), at least two first engagement portions (21) which are formed on the first main body (20) and are spaced apart from one another along a loading direction (B) and form between them an intermediate space (22), and at least one first magnetic portion (211) which is arranged on the first main body (20), and
- a second closure part (3) which has a second main body (30), at least one second engagement portion (31) which is formed on the second main body (30), and at least one second magnetic portion (311) which is arranged on the second main body (30), wherein the first closure part (2) and the second closure part (3) are able to be mounted one on the other in such a way that, in a closed position, the at least one second engagement portion (31) is received at least partially by the intermediate space (22) for supporting a load acting between the first closure part (2) and the second closure part (3) along the loading direction (B), wherein, in the closed position, the at least one first magnetic portion (211) and the at least one second magnetic portion (311) interact in a magnetically attracting manner,
wherein the first main body (20) and/or the second main body (30) are/is manufactured at least sectionally from a flexible material,
**characterized**
**in that** the at least one first magnetic portion (211) is formed by a magnetic element which is received in a receiving opening (212) of the first main body (20), and/or **in that** the at least one second magnetic portion (311) is formed by a magnetic element which is received in a receiving opening (312) of the second main body (30), wherein, within the at least two first engagement portions (21), there is arranged in each case one first magnetic portion (211) and/or, within the at least one second engagement portion (31), there is arranged a second magnetic portion (311).

2. Closure device (1) according to Claim 1, **characterized in that** the at least two first engagement portions (21) of the first main body (20) and/or the at least one second engagement portion (31) of the second main body (30) are/is manufactured from a flexible material.

3. Closure device (1) according to Claim 1 or 2, **characterized in that** an intermediate portion (220) of the first main body (20) between the at least two first engagement portions (21) of the first main body (20) is manufactured from a flexible material.

4. Closure device (1) according to one of Claims 1 to 3, **characterized in that** the flexible material comprises a thermoplastic elastomer, in particular a thermoplastic polyurethane, or a synthetic rubber material, in particular acrylonitrile butadiene rubber.

5. Closure device (1) according to one of the preceding claims, **characterized in that** the flexible material comprises fibres, in particular glass fibres, in particular at a proportion of less than 15 percent by weight.

6. Closure device (1) according to one of the preceding claims, **characterized in that** the at least two first engagement portions (21) and/or the at least one second engagement portion (31) extend(s) in the form of webs transversely to the loading direction (B).

7. Closure device (1) according to one of the preceding claims, **characterized in that** the at least one first magnetic portion (211) and/or the at least one second magnetic portion (311) are/is magnetized along a magnetization direction (M1, M2) which is collinear with respect to the loading direction (B).

8. Closure device (1) according to one of the preceding claims, **characterized in that** the at least one second engagement portion (31) has an abutment surface (313) which, in the closed position, is in abutment with one of the at least two first engagement portions (21) for supporting a load acting in the loading direction (B) on the second closure part (3).

9. Closure device (1) according to Claim 8, **characterized in that** the abutment surface (313) is inclined to the loading direction (B) and to a closing direction (Z), along which the first closure part (2) and the second closure part (3) are able to be mounted one on the other, in such a way that, if the second closure part (3) is subjected to load in the loading direction (B), the at least one second engagement portion (31) is loaded by a force component in the closing direction (Z) relative to the first closure part (2).

10. Closure device (1) according to one of the preceding claims, **characterized in that**, as viewed along the loading direction (B), the first main body (20) and/or the second main body (30) are/is curved.

11. Closure device (1) according to one of the preceding claims, **characterized in that** the first main body (20) is connectable to a first part (4) and the second main body (30) is connectable to a second part (5), wherein
- the first main body (20) has a first fastening portion (200) via which the first main body (20) can be connected to the first part (4), wherein the first fastening portion (200) defines a plane which extends along the loading direction (B) and in relation to which a base (221) of the intermediate space (22) is set back, and/or
- the second main body (30) has a second fastening portion (300) via which the second main body (30) can be connected to the second part (5), wherein the second fastening portion (200) defines a plane which extends along the loading direction (B) and in relation to which a base (321) adjoining the at least one second engagement portion (31) is set back.

12. Closure device (1) according to one of the preceding claims, **characterized in that** the first closure part (2) comprises more than two first engagement portions (21) which are spaced uniformly apart from another along the loading direction (B), wherein in each case two adjacent engagement portions of the first engagement portions (21) form between them an intermediate space (22) which is configured to at least partially receive the at least one second engagement portion (31) in the closed position.

13. Closure device (1) for releasably connecting two parts to one another, having
- a first closure part (2) which has a first main body (20), at least two first engagement portions (21) which are formed on the first main body (20) and are spaced apart from one another along a loading direction (B) and form between them an intermediate space (22), and at least one first magnetic portion (211) which is arranged on the first main body (20), and
- a second closure part (3) which has a second main body (30), at least one second engagement portion (31) which is formed on the second main body (30), and at least one second magnetic portion (311) which is arranged on the second main body (30), wherein the first closure part (2) and the second closure part (3) are able to be mounted one on the other in such a way that, in a closed position, the at least one second engagement portion (31) is received at least partially by the intermediate space (22) for supporting a load acting between the first closure part (2) and the second closure part (3) along the loading direction (B), wherein, in the closed position, the at least one first magnetic portion (211) and the at least one second magnetic portion (311) interact in a magnetically attracting manner,
wherein, as viewed along the loading direction (B), the first main body (20) and/or the second main body (30) are/is curved,
**characterized**
**in that** the at least one first magnetic portion (211) is formed by a magnetic element which is received in a receiving opening (212) of the first main body (20), and/or **in that** the at least one second magnetic portion (311) is formed by a magnetic element which is received in a receiving opening (312) of the second main body (30), wherein, within the at least two first engagement portions (21), there is arranged in each case one first magnetic portion (211) and/or, within the at least one second engagement portion (31), there is arranged a second magnetic portion (311).

14. Closure device (1) for releasably connecting two parts to one another, having
- a first closure part (2) which has a first main body (20), at least two first engagement portions (21) which are formed on the first main body (20) and are spaced apart from one another along a loading direction (B) and form between them an intermediate space (22), and at least one first magnetic portion (211) which is arranged on the first main body (20), and
- a second closure part (3) which has a second main body (30), at least one second engagement portion (31) which is formed on the second main body (30), and at least one second magnetic portion (311) which is arranged on the second main body (30), wherein the first closure part (2) and the second closure part (3) are able to be mounted one on the other in such a way that, in a closed position, the at least one second engagement portion (31) is received at least partially by the intermediate space (22) for supporting a load acting between the first closure part (2) and the second closure part (3) along the loading direction (B), wherein, in the closed position, the at least one first magnetic portion (211) and the at least one second magnetic portion (311) interact in a magnetically attracting manner,
**characterized**
the first main body (20) is connectable to a first part (4) and the second main body (30) is connectable to a second part (5), wherein
- the first main body (20) has a first fastening portion (200) via which the first main body (20) can be connected to the first part (4), wherein the first fastening portion (200) defines a plane which extends along the loading direction (B) and in relation to which a base (221) of the intermediate space (22) is set back, and/or
- the second main body (30) has a second fastening portion (300) via which the second main body (30) can be connected to the second part (5), wherein the second fastening portion (200) defines a plane which extends along the loading direction (B) and in relation to which a base (321) adjoining the at least one second engagement portion (31) is set back,
wherein the at least one first magnetic portion (211) is formed by a magnetic element which is received in a receiving opening (212) of the first main body (20), and/or in that the at least one second magnetic portion (311) is formed by a magnetic element which is received in a receiving opening (312) of the second main body (30), wherein, within the at least two first engagement portions (21), there is arranged in each case one first magnetic portion (211) and/or, within the at least one second engagement portion (31), there is arranged a second magnetic portion (311).

15. Item of clothing, in particular a shoe, jacket or shirt, having a closure device according to one of the preceding claims.

## Revendications

1. Dispositif de fermeture (1) pour relier deux parties l'une à l'autre de manière amovible, comprenant
- une première partie de fermeture (2), qui présente un premier corps de base (20), au moins deux premières sections d'engagement (21) formées sur le premier corps de base (20), qui sont espacées l'une de l'autre le long d'une direction de charge (B) et forment entre elles un espace intermédiaire (22), et au moins une première section magnétique (211) agencée sur le premier corps de base (20), et
- une deuxième partie de fermeture (3), qui présente un deuxième corps de base (30), au moins une deuxième section d'engagement (31) formée sur le deuxième corps de base (30) et au moins une deuxième section magnétique (311) agencée sur le deuxième corps de base (30), la première partie de fermeture (2) et la deuxième partie de fermeture (3) pouvant être placées l'une contre l'autre de telle sorte que, dans une position de fermeture, l'au moins une deuxième section d'engagement (31) est au moins partiellement reçue par l'espace intermédiaire (22) pour soutenir une charge agissant entre la première partie de fermeture (2) et la deuxième partie de fermeture (3) le long de la direction de charge (B) ; dans la position de fermeture, l'au moins une première section magnétique (211) et l'au moins une deuxième section magnétique (311) coopérant par attraction magnétique,
le premier corps de base (20) et/ou le deuxième corps de base (30) étant fabriqués au moins par sections en un matériau flexible,
**caractérisé en ce que**
l'au moins une première section magnétique (211) est formée par un élément magnétique qui est reçu dans une ouverture de réception (212) du premier corps de base (20), et/ou **en ce que** l'au moins une deuxième section magnétique (311) est formée par un élément magnétique qui est reçu dans une ouverture de réception (312) du deuxième corps de base (30), une première section magnétique (211) étant agencée à l'intérieur de chacune des au moins deux premières sections d'engagement (21) et/ou une deuxième section magnétique (311) étant agencée à l'intérieur de l'au moins une deuxième section d'engagement (31).

2. Dispositif de fermeture (1) selon la revendication 1, **caractérisé en ce que** les au moins deux premières sections d'engagement (21) du premier corps de base (20) et/ou l'au moins une deuxième section d'engagement (31) du deuxième corps de base (30) sont fabriquées en un matériau flexible.

3. Dispositif de fermeture (1) selon la revendication 1 ou 2, **caractérisé en ce qu'**une section intermédiaire (220) du premier corps de base (20) entre les au moins deux premières sections d'engagement (21) du premier corps de base (20) est fabriquée en un matériau flexible.

4. Dispositif de fermeture (1) selon l'une quelconque des revendications 1 à 3, **caractérisé en ce que** le matériau flexible présente un élastomère thermoplastique, notamment un polyuréthane thermoplastique, ou un matériau en caoutchouc synthétique, notamment du caoutchouc d'acrylonitrile-butadiène.

5. Dispositif de fermeture (1) selon l'une quelconque des revendications précédentes, **caractérisé en ce que** le matériau flexible présente des fibres, notamment des fibres de verre, notamment dans une proportion inférieure à 15 pour cent en poids.

6. Dispositif de fermeture (1) selon l'une quelconque des revendications précédentes, **caractérisé en ce que** les au moins deux premières sections d'engagement (21) et/ou l'au moins une deuxième section d'engagement (31) s'étendent sous forme de nervures transversalement à la direction de charge (B).

7. Dispositif de fermeture (1) selon l'une quelconque des revendications précédentes, **caractérisé en ce que** l'au moins une première section magnétique (211) et/ou l'au moins une deuxième section magnétique (311) sont magnétisées le long d'une direction de magnétisation (M1, M2) colinéaire à la direction de charge (B).

8. Dispositif de fermeture (1) selon l'une quelconque des revendications précédentes, **caractérisé en ce que** l'au moins une deuxième section d'engagement (31) présente une surface d'appui (313) qui, dans la position de fermeture, est en appui avec une des au moins deux premières sections d'engagement (21) pour soutenir une charge agissant dans la direction de charge (B) sur la deuxième partie de fermeture (3).

9. Dispositif de fermeture (1) selon la revendication 8, **caractérisé en ce que** la surface d'appui (313) est inclinée par rapport à la direction de charge (B) et à une direction de fermeture (Z), le long de laquelle la première partie de fermeture (2) et la deuxième partie de fermeture (3) peuvent être placées l'une contre l'autre, de telle sorte que, lors d'une charge sur la deuxième partie de fermeture (3) dans la direction de charge (B), l'au moins une deuxième section d'engagement (31) est chargée avec une composante de force dans la direction de fermeture (Z) par rapport à la première partie de fermeture (2).

10. Dispositif de fermeture (1) selon l'une quelconque des revendications précédentes, **caractérisé en ce que** le premier corps de base (20) et/ou le deuxième corps de base (30) sont courbés, considérés le long de la direction de charge (B).

11. Dispositif de fermeture (1) selon l'une quelconque des revendications précédentes, **caractérisé en ce que** le premier corps de base (20) peut être relié à une première partie (4) et le deuxième corps de base (30) peut être relié à une deuxième partie (5),
- le premier corps de base (20) présentant une première section de fixation (200) par l'intermédiaire de laquelle le premier corps de base (20) doit être relié à la première partie (4), la première section de fixation (200) définissant un plan qui s'étend le long de la direction de charge (B), par rapport auquel un fond (221) de l'espace intermédiaire (22) est en retrait, et/ou
- le deuxième corps de base (30) présentant une deuxième section de fixation (300) par l'intermédiaire de laquelle le deuxième corps de base (30) doit être relié à la deuxième partie (5), la deuxième section de fixation (200) définissant un plan qui s'étend le long de la direction de charge (B), par rapport auquel un fond (321) se raccordant à l'au moins une deuxième section d'engagement (31) est en retrait.

12. Dispositif de fermeture (1) selon l'une quelconque des revendications précédentes, **caractérisé en ce que** la première partie de fermeture (2) comprend plus de deux premières sections d'engagement (21) qui sont espacées les unes des autres de manière uniforme le long de la direction de charge (B), deux sections voisines respectives parmi les premières sections d'engagement (21) formant entre elles un espace intermédiaire (22) qui est configuré pour recevoir au moins partiellement l'au moins une deuxième section d'engagement (31) dans la position de fermeture.

13. Dispositif de fermeture (1) pour relier deux parties l'une à l'autre de manière amovible, comprenant
- une première partie de fermeture (2), qui présente un premier corps de base (20), au moins deux premières sections d'engagement (21) formées sur le premier corps de base (20), qui sont espacées l'une de l'autre le long d'une direction de charge (B) et forment entre elles un espace intermédiaire (22), et au moins une première section magnétique (211) agencée sur le premier corps de base (20), et
- une deuxième partie de fermeture (3), qui présente un deuxième corps de base (30), au moins une deuxième section d'engagement (31) formée sur le deuxième corps de base (30) et au moins une deuxième section magnétique (311) agencée sur le deuxième corps de base (30), la première partie de fermeture (2) et la deuxième partie de fermeture (3) pouvant être placées l'une contre l'autre de telle sorte que, dans une position de fermeture, l'au moins une deuxième section d'engagement (31) est au moins partiellement reçue par l'espace intermédiaire (22) pour soutenir une charge agissant entre la première partie de fermeture (2) et la deuxième partie de fermeture (3) le long de la direction de charge (B) ; dans la position de fermeture, l'au moins une première section magnétique (211) et l'au moins une deuxième section magnétique (311) coopérant par attraction magnétique,
le premier corps de base (20) et/ou le deuxième corps de base (30) étant courbés, considérés le long de la direction de charge (B),
**caractérisé en ce que**
l'au moins une première section magnétique (211) est formée par un élément magnétique qui est reçu dans une ouverture de réception (212) du premier corps de base (20), et/ou **en ce que** l'au moins une deuxième section magnétique (311) est formée par un élément magnétique qui est reçu dans une ouverture de réception (312) du deuxième corps de base (30), une première section magnétique (211) étant agencée à l'intérieur de chacune des au moins deux premières sections d'engagement (21) et/ou une deuxième section magnétique (311) étant agencée à l'intérieur de l'au moins une deuxième section d'engagement (31).

14. Dispositif de fermeture (1) pour relier deux parties l'une à l'autre de manière amovible, comprenant
- une première partie de fermeture (2), qui présente un premier corps de base (20), au moins deux premières sections d'engagement (21) formées sur le premier corps de base (20), qui sont espacées l'une de l'autre le long d'une direction de charge (B) et qui forment entre elles un espace intermédiaire (22), et au moins une première section magnétique (211) agencée sur le premier corps de base (20), et
- une deuxième partie de fermeture (3), qui présente un deuxième corps de base (30), au moins une deuxième section d'engagement (31) formée sur le deuxième corps de base (30) et au moins une deuxième section magnétique (311) agencée sur le deuxième corps de base (30), la première partie de fermeture (2) et la deuxième partie de fermeture (3) pouvant être placées l'une contre l'autre de telle sorte que, dans une position de fermeture, l'au moins une deuxième section d'engagement (31) est au moins partiellement reçue par l'espace intermédiaire (22) pour soutenir une charge agissant entre la première partie de fermeture (2) et la deuxième partie de fermeture (3) le long de la direction de charge (B) ; dans la position de fermeture, l'au moins une première section magnétique (211) et l'au moins une deuxième section magnétique (311) coopérant par attraction magnétique,
**caractérisé**
le premier corps de base (20) peut être relié à une première partie (4) et le deuxième corps de base (30) peut être relié à une deuxième partie (5),
- le premier corps de base (20) présentant une première section de fixation (200) par l'intermédiaire de laquelle le premier corps de base (20) doit être relié à la première partie (4), la première section de fixation (200) définissant un plan qui s'étend dans la direction de charge (B), par rapport auquel un fond (221) de l'espace intermédiaire (22) est en retrait, et/ou
- le deuxième corps de base (30) présentant une deuxième section de fixation (300) par l'intermédiaire de laquelle le deuxième corps de base (30) doit être relié à la deuxième partie (5), la deuxième section de fixation (200) définissant un plan qui s'étend le long de la direction de charge (B), par rapport auquel un fond (321) se raccordant à l'au moins une deuxième section d'engagement (31) est en retrait,
l'au moins une première section magnétique (211) étant formée par un élément magnétique qui est reçu dans une ouverture de réception (212) du premier corps de base (20), et/ou l'au moins une deuxième section magnétique (311) étant formée par un élément magnétique qui est reçu dans une ouverture de réception (312) du deuxième corps de base (30), une première section magnétique (211) étant agencée à l'intérieur de chacune des au moins deux premières sections d'engagement (21) et/ou une deuxième section magnétique (311) étant agencée à l'intérieur de l'au moins une deuxième section d'engagement (31).

15. Vêtement, notamment chaussure, veste ou chemise, avec un dispositif de fermeture selon l'une quelconque des revendications précédentes.
